# EUROPÄISCHE PATENTSCHRIFT

(11) **EP 2 242 031 B1**
(45) Veröffentlichungstag und Bekanntmachung des Hinweises auf die Patenterteilung: **02.03.2016**
(21) Anmeldenummer: 10160374.4
(22) Anmeldetag: 19.04.2010
(51) Int. Cl.: G08G 1/01

(54) **Verfahren und Anordnung zur Nutzung bestimmter bei der Anmeldung eines mobilen Kommunikationsendgerätes bei einer Vermittlungsstelle erfaßter Informationen insbesondere zur Erstellung von Verkehrsprognosen**
Method and assembly for using specific information recorded when registering a mobile communication transmission device with a distribution point, in particular for creating traffic forecasts
Procédé et dispositif d'utilisation d'informations précises saisies lors de l'enregistrement d'un terminal de communication mobile dans un poste de transmission, notamment pour l'établissement de prévisions de trafic

(30) Priorität: 18.04.2009 DE 102009017580
(43) Veröffentlichungstag der Anmeldung: 20.10.2010
(73) Patentinhaber: Vodafone Holding GmbH, 40213 Düsseldorf (DE)
(72) Erfinder: Tietz, Benno, 51067 Köln (DE)
(74) Vertreter: Kreutzer, Ulrich

(56) Entgegenhaltungen:
- DE-A1- 10 334 140
- US-A1- 2003 069 683

## Beschreibung

### TECHNISCHES GEBIET DER ERFINDUNG

Die Erfindung betrifft allgemein das Betreiben eines Mobilfunknetzes und insbesondere ein Verfahren und eine Anordnung zur Nutzung bestimmter bei der Anmeldung eines mobilen Kommunikationsendgerätes bei einer Vermittlungsstelle erfaßter Informationen insbesondere zur Erstellung von Verkehrsprognosen. Dabei umfassen die erfaßten Daten zumindest eine auf die Person des Kunden bezogene numerische Kennung sowie Zeitpunkt und Ort der Anmeldung bei der Vermittlungsstelle.

### HINTERGRUND DER ERFINDUNG

Auf dem Gebiet der Erfindung ist es bekannt, bestimmte bei der Anmeldung eines mobilen Kommunikationsendgerätes bei einer Vermittlungsstelle erfaßte Informationen zur Erstellung von Verkehrsprognosen insbesondere im Rahmen von sog. "Floating-Car-Data-Verfahren" zu verwenden. Dabei wird aus den erfaßten Daten ermittelt, ob und, wenn ja, mit welcher Geschwindigkeit und in welche Richtung sich ein mobiles Kommunikationsendgerät und mit diesem der Kunde eines Mobilfunknetzbetreibers bzw. ein Fahrzeug des Kunden bewegt, um frühzeitig Rückschlüsse auf mögliche Verkehrsentwicklungen, insbesondere die Gefahr einer Verkehrstaubildung ziehen und ggf. dem Kunden entsprechende Warnhinweise und Fahrempfehlungen geben zu können.

Da die Erstellung solcher Verkehrprognosen höchst komplex ist, wird sie üblicherweise von Spezialunternehmen durchgeführt, die von dem Mobilfunknetzbetreiber oder einer zwischengeschalteten Stelle, einem sog.

Aggregator, bestimmte Daten erhält. Um Bewegungen und kurzzeitige Stops, z.B. an Raststätten, korrekt auswerten und interpretieren zu können, ist es wichtig, die Orts- und Zeitinformationen, wann sich ein in einem solchen Prognoseverfahren verwendetes Kommunikationsendgerät wo befindet, zumindest über einen gewissen Zeitraum zu weiteren Orts- und Zeitinformationen über dasselbe Kommunikationsendgerät in Beziehung setzen zu können. Es muß also sichergestellt sein, daß zu einer Information der Art "X ist um Y1 Uhr an Ort Z1" weitere Informationen der Art "X ist um Y2 Uhr am Ort Z2" in Beziehung gesetzt werden können. Andererseits soll aber aus datenschutzrechtlichen gewährleistet sein, daß die Informationen, wo X sich wann befunden hat, nicht einfach zugänglich sind und insbesondere nicht an ein mit der Erstellung von Verkehrprognosen befaßtes Unternehmen gelangen.

Die Lösung des sich aus den soeben beschriebenen entgegensetzten Anforderungen ergebenden Problems ist nicht trivial, zumal die in den jeweiligen Kommunikationsnetzen verwendeten Standards den Mobilfunkanbietern, teilweise zur Erfüllung bestimmter gesetzlicher Erfordernisse, teilweise zur Ermöglichung der Interoperabilität der verschiedenen Elemente eines Kommunikationsnetzes überhaupt, enge Grenzen insbesondere hinsichtlich der Verwendung und des Aufbaus von personenbezogenen Kennungen wie z.B. der Teilnehmeridentifikationsnummern (der sog. IMSI) setzen.

Das Dokument US2003/006983 beschreibt die Identifikation von Mobilfunkgerätnutzern anhand einer verschlüsselten Kennung und die Änderung des Schemas zur Verschlüsselung von Zeit zur Zeit.

Das Dokument DE10334140 beschreibt den Aspekt der anonymen Verkehrsdatenauswertung.

Zur lediglich partiellen Lösung des Problems wird bislang so verfahren, daß vor der Weiterleitung der zu nutzenden Daten die auf die Person des Kunden bezogene Kennung anhand einer dem Mobilfunknetzbetreiber oder ggf. einem Aggregator bekannten Zuordnungstabelle durch eine andere Kennung ersetzt wird, die den Kunden ggü. dem Nutzer scheinbar anonymisiert, es gleichzeitig aber ermöglicht, die Orts- und Zeitinformationen zu weiteren Orts- und Zeitinformationen desselben Kunden in Beziehung zu setzen. Bei einer solchen Vorgehensweise werden die Kundendaten tatsächlich jedoch nicht anonymisiert, sondern es wird jedem Kunden lediglich ein Pseudonym zugeordnet, wobei mittels der Zuordnungstabelle leicht und schnell der tatsächliche Kunde ermittelt werden kann.

### AUFGABE UND ZUSAMMENFASSUNG DER ERFINDUNG

Der Erfindung liegt die Aufgabe zugrunde, ein Verfahren und eine Anordnung der eingangs genannten Art anzugeben, welche es ermöglichen, die einem Nutzer insbesondere zur Erstellung von Verkehrsprognosen weitergeleiteten Daten eines Kunden eines Mobilfunknetzbetreibers einerseits mit einer Kennung zu versehen, die es ermöglicht, sie zumindest innerhalb eines bestimmten Zeitraumes zu weiteren Daten von demselben Kunden des Mobilfunknetzbetreibers in Beziehung zu setzen, andererseits aber sicherzustellen, daß der Nutzer aus der Kennung gar nicht oder zumindest nicht ohne erheblichen Aufwand auf die Identität des Kunden rückschließen kann.

Die Aufgabe wird hinsichtlich eines Verfahrens zur Nutzung bestimmter bei der Anmeldung eines mobilen Kommunikationsendgerätes bei einer Vermittlungsstelle erfaßter Informationen insbesondere zur Erstellung von Verkehrsprognosen von einem Verfahren mit den Merkmalen des Anspruchs 1 und hinsichtlich einer entsprechenden Anordnung von einer Anordnung mit den Merkmalen des Anspruchs 13 gelöst. Die jeweiligen Unteranspruche betreffen vorteilhafte Aus- bzw. Durchführungsformen.

Die Erfindung basiert auf dem Gedanken, die einem Nutzer weitergeleiteten Daten mit einer eindeutigen Kennung (einem sog. Identifizierer) zu versehen, die es ermöglicht, sie zumindest innerhalb eines bestimmten Zeitraumes zu weiteren Daten von demselben Kunden des Mobilfunknetzbetreibers in Beziehung zu setzen, wobei der Funktionswert einer Einwegfunktion als Kennung verwendet wird, so daß der Nutzer aus der Kennung gar nicht oder zumindest nicht ohne erheblichen Aufwand auf die Identität des Kunden rückschließen kann.

Weitere Einzelheiten und Vorteile der Erfindung ergeben sich aus der nachfolgenden rein beispielhaften und nicht-beschränkenden Beschreibung verschiedener Ausführungsbeispiele in Verbindung mit der Zeichnung.

### KURZE BESCHREIBUNG DER ZEICHNUNG

- Fig. 1: zeigt schematisch die grundsätzliche Architektur eines ersten Ausführungsbeispiels einer erfindungsgemäßen Anordnung und verdeutlicht auch den Ablauf der einzelnen Verfahrensschritte bei diesem Ausführungsbeispiel.
- Fig. 2: zeigt schematisch die grundsätzliche Architektur eines zweiten Ausführungsbeispiels einer erfindungsgemäßen Anordnung und verdeutlicht auch den Ablauf der einzelnen Verfahrensschritte bei diesem Ausführungsbeispiel.

### BESCHREIBUNG BEVORZUGTER AUSFÜHRUNGSFORMEN

In der Fig. 1 ist eine erfindungsgemäße Anordnung zur Nutzung bestimmter bei der Anmeldung eines mobilen Kommunikationsendgerätes bei einer Vermittlungsstelle erfaßter Informationen insbesondere zur Erstellung von Verkehrsprognosen gezeigt. Dabei umfassen die erfaßten Daten zumindest eine auf die Person des Kunden bezogene numerische Kennung sowie Zeitpunkt und Ort der Anmeldung bei der Vermittlungsstelle.

Zum Zwecke der nachfolgenden beispielhaften Veranschaulichung wird davon ausgegangen, daß die Mobilfunkverbindung in einem Mobilfunknetz nach GSM-Standard aufgebaut werden soll, ohne daß die Erfindung darauf beschränkt wäre. Daher werden nachfolgend die im GSM-Standard üblichen Begriffe verwendet, wie z.B. "Besucherregister" (Visitor Location Register - VLR), wobei für den Fachmann jedoch klar ist, daß es sich dabei nicht notwendigerweise um ein übliches VLR handeln muß, sondern sich vielmehr prinzipiell eine beliebige Datenbank handeln kann, die von einer Vermittlungsstelle beim Rufaufbau daraufhin abgefragt wird, ob der die Verbindung anfragende Teilnehmer überhaupt zur Verwendung des Mobilfunknetzes berechtigt ist. Gleiches gilt mutatis mutandis auch für das sog. Heimatregister.

Die in Fig. 1 gezeigte Anordnung umfaßt eine Mobilfunkvermittlungsstelle MSC, der eine in dieser Anmeldung als Besucherregister VLR bezeichnete Datenbank zugeordnet ist. Wenn sich ein mobiles Kommunikationsendgerät bei der Vermittlungsstelle MSC anmeldet, was üblicherweise automatisch bei Eintritt in dem Empfangsbereich der Vermittlungsstelle erfolgt, erfragt das Besucherregister in der Regel bei einer weiteren Datenbank, dem sogenannten Heimatregister (Home Location Register - HLR) bestimmte Daten, die für den Aufbau einer Verbindung zu und von dem Kommunikationsendgerät notwendig sind und speichert diese temporär ab. Der genaue Ablauf dieser Prozedur ist üblicherweise in den Standardspezifikationen des jeweiligen Netzes festgelegt. Selbstverständlich können in besonderen Fällen VLR und HLR ein und dieselbe Datenbank sein.

Das in Fig. 1 gezeigte Kommunikationsendgerät MS, bei dem es sich z.B. um ein Mobiltelefon, einen "PDA" (Personal Digital Assistant) mit Mobilfunkfunktion oder ein fest eingebautes Autotelefon handeln kann, befindet sich im Besitz eines Kunden eines Mobilfunkanbieters. In dem Kommunikationsendgerät ist, wie durch die punktierte Linie angedeutet, ein Teilnehmeridentifikationsmodul in Form einer SIM-Karte SIM angeordnet, wobei die SIM-Karte dem Kunden von dem Mobilfunkanbieter zur Verfügung gestellt wird.

In der SIM-Karte ist wenigstens eine Teilnehmeridentifikationsnummer, die sogenannte IMSI (International Mobile Subscriber Identity) gespeichert. In dem erwähnten Heimatregister ist jeder Teilnehmeridentifikationsnummer eine Rufnummer, die sogenannte MSISDN (Mobile Subscriber ISDN Number) zugeordnet. Jeder Rufnummer ist dabei ein bestimmtes Teilnehmerprofil in an sich bekannter und daher hier nicht weiter beschriebener Weise zugeordnet, wobei das Teilnehmerprofil des hier betrachteten Kunden die Information enthält, daß bestimmte Daten an eine die Daten nutzende Einheit USER, in der Regel ein komplexes Rechenzentrum, nachfolgend kurz Nutzer genannt, z.B. zur Erstellung von Verkehrsprognosen weitergegeben werden dürfen.

Im durch den Pfeil St 1 angedeuteten ersten Verfahrensschritt meldet sich das Kommunikationsendgerät MS über an ein sich bekanntes, hier nicht dargestelltes sogenanntes Basisstationssubsystem (BSS) bei der Vermittlungsstelle MSC an. Dabei wird der Vermittlungsstelle die IMSI übergeben.

Im Schritt St 2 wird ein Teil der übergebenen IMSI, nämlich die MSIN im Besucherregister VLR authentifiziert. Findet das Besucherregister VLR ggf. nach Datenabgleich mit dem Heimatregister HLR zu der MSIN einen entsprechenden Eintrag, so meldet es an die Vermittlungsstelle MSC im Schritt St 3 zurück, über welche Dienstermächtigungen der Benutzer verfügt bzw. welche Dienste er abonniert hat, so daß dann von der MSC die entsprechenden Dienste gestartet werden können. Das oben erwähnte Tatsache, daß der Kunde den Mobilfunknetzbetreiber ermächtigt hat, bestimmte Daten an einen Nutzer USER z.B. zur Erstellung von Verkehrsprognosen weiterzugeben, kann in einem sog. intelligenten Netz wie ein Dienst behandelt werden bzw. einen bestimmten Dienst auslösen.

Im vorliegenden Fall startet die Vermittlungsstelle MSC im Verfahrensschritt St 4 einen Dialog mit einer Dienstzentrale SCP und übergibt dieser dabei ein Datenpaket, das zumindest aus einer auf die Person des Kunden bezogenen numerischen Kennung sowie dem Zeitpunkt und Ort der Anmeldung bei der Vermittlungsstelle besteht. Dabei können z.B. die Teilnehmeridentifikationsnummer oder eine endgerätespezifische Identifikationsnummer, die sog. IMEI, als personenbezogene Kennung verwendet werden.

Bei diesem Beispiel berechnet dann die Dienstzentrale SCP zur Berechnung den Funktionswert einer echten oder unechten Einwegfunktion, wobei die numerische Kennung zumindest partiell als Argument der Einwegfunktion verwendet wird. Dabei wird unter einer echten Einwegfunktion eine Funktion f(x) mit folgenden Eigenschaften verstanden:
- es existiert ein effizientes Verfahren zur Berechnung von y = f(x)
- es gibt kein effizientes Verfahren zur Berechnung von x = f⁻¹(y) (wobei f⁻¹ die Umkehrfunktion zu f ist).

Es ist bislang nicht bewiesen, daß echte Einwegfunktionen tatsächlich existieren. Dem Fachmann sind jedoch eine Vielzahl von hier als "unechten" Einwegfunktionen bezeichneten Funktionen bekannt, die die geforderten Eigenschaften zumindest bei großen Argumenten so hinreichend erfüllen, daß die oben beschriebene gewünschte weitgehende Anonymisierung möglich ist. Vorteilhaft ist die verwendete Einwegfunktion eine sog. starke, zumindest aber eine sog. schwache Einwegfunktion, wobei eine starke Eigenfunktion definitionsgemäß leicht zu berechnen und schwer zu invertieren, eine schwache Einwegfunktion leicht zu berechnen und etwas schwer zu invertieren ist. Zur näheren Definition wird rein beispielhaft auf den Aufsatz "Einwegfunktionen Variationen und Beispiele" von Lukas Dölle, Humboldt Universität zu Berlin, Lehrstuhl für Informatik, Berlin, 2002, abrufbar unter der Internetadresse http://www2.informatik.hu-berlin.de/ Forschung_Lehre/algorithmenll/Lehre/WS2002-2003/PerlenNariationen.pdf verwiesen.

Bei einer besonders bevorzugten Aus- bzw. Durchführungsform ist die Einwegfunktion eine Einwegfalltürfunktion.

Selbstverständlich muß diese Berechnung des Funktionswertes nicht in einer Dienstzentrale oder einer geeigneten anderen Stelle, z.B. in der MSC selbst, auf seiten des Mobilfunknetzbetreibers erfolgen, sondern kann z.B. bei einem Aggregator (siehe hierzu Fig. 2) erfolgen, dem vom Mobilfunknetzbetreiber die zu nutzenden Daten einschließlich der auf die Person des Kunden bezogenen Kennung übermittelt werden.

Ist der Funktionswert berechnet, leitet die Dienstzentrale bei dem gezeigten Ausführungsbeispiel dann im Schritt St 5 die zu nutzenden Daten einschließlich des Funktionswertes, der als Identifizierer den zu nutzenden Daten, insbesondere also dem Zeitpunkt und Ort der Anmeldung bei der Vermittlungsstelle, zugeordnet wird, jedoch ohne die Kennung an die die Daten nutzende Einheit USER weiter.

Bei der in Fig. 2 rein schematisch dargestellten zweiten Ausführungsform ist zusätzlich zu den im Zusammenhang mit Fig. 1 beschriebenen Elementen ein Aggregator AGG vorgesehen ist, dem bei diesem Ausführungsbeispiel die Aufgabe der Berechnung des Funktionswertes und der Weiterleitung der Daten an den Nutzer zukommt. Vorteilhaft können auch mehrere Aggregatoren vorgesehen sein, wobei dann diejenigen Aggregatoren, die Daten an denselben Nutzer weiterleiten, den Funktionswert zumindest innerhalb bestimmter Zeitfenster auf dieselbe Weise berechnen müssen, um denselben Identifizierer zu erzeugen und dadurch sicherzustellen, daß der Nutzer als von einem Mobilfunkteilnehmer stammend identifizieren kann (ohne dabei natürlich irgendwelche Anhaltspunkte über die Identität des Mobilfunkteilnehmers zu erhalten). Wie weiter unten nach ausgeführt werden wird, ist es vorteilhaft, die verwendete Einwegfunktion und/oder ggf. zusätzlich verwendete Schlüssel unregelmäßig oder regelmäßig, z.B. einmal täglich, zu wechseln. Nach einem solchen Wechsel übermittelte Daten können dann natürlich nutzerseitig nicht mehr zu Daten, die von demselben Kunden stammen, zugeordnet werden, was jedoch gerade bei der Erstellung von Verkehrsprognosen unproblematisch ist, wenn der Wechsel zu Zeiten schwachen Verkehrsaufkommens erfolgt.

Hat die Vermittlungsstelle MSC im Verfahrensschritt St 4 der Dienstzentrale SCP das oben beschriebene Datenpaket übergeben, leitet diese es im Schritt St 5 an den Aggregator AGG weiter, wobei selbstverständlich auch vorgesehen sein kann, daß die Vermittlungsstelle direkt mit dem Aggregator kommuniziert.

Da, wie oben erwähnt, gerade die Erstellung von Verkehrsprognosen äußerst komplex ist, kann vorteilhaft vorgesehen werden, daß die Dienstzentrale SCP oder der Aggregator AGG die zu nutzenden Daten vor der Weiterleitung an die nutzende Einheit USER dahingehend auswertet, ob und, wenn ja, mit welcher Geschwindigkeit und/oder in welche Richtung sich der Mobilfunkteilnehmer bewegt. Zur Vermeidung unnötiger Informationsübertragung kann dann weiter vorteilhaft vorgesehen werden, daß die zu nutzenden Daten nur dann an die nutzende Einheit weitergeleitet werden, wenn bei der Auswertung festgestellt wird, daß sich der Mobilfunkteilnehmer bewegt oder daß eine zuvor festgestellte Bewegung beendet wurde.

Im Rahmen des Erfindungsgedankens sind zahlreiche Abwandlungen und Weiterbildungen möglich, die sich zum Beispiel darauf beziehen, die Sicherheit gegen Invertierung der Einwegfunktion zu erhöhen. Da bei den bekannten Funktionen mit Einwegeigenschaften die Invertierung um so schwieriger ist, je größer das Argument ist, kann in vorteilhafter Weiterbildung vorgesehen sein, der Kennung nach vorbestimmten Kriterien zusätzliche Ziffern hinzufügen und die so ergänzte Kennung als Argument zur Berechnung des Funktionswertes zu verwenden. Auch kann vorgesehen sein, daß zur Berechnung ein zusätzlicher Schlüssel verwendet wird.

Vorteilhaft kann vorgesehen sein, daß die Einwegfunktion und/oder ein mit der Einwegfunktion verwendeter zusätzlicher Schlüssel und/oder die der Kennung nach vorbestimmten Kriterien ggf. hinzugefügten Ziffern in regelmäßigen oder unregelmäßigen Abständen gewechselt werden.

Auch sei an dieser Stelle betont, daß neben der gezeigten Dienstzentrale SCP selbstverständlich weitere, hier nicht dargestellte Dienstzentralen vorgesehen sein können, die von der MSC vor oder nach der Dienstzentrale SCP angesprochen werden, um weitere Dienste auszuführen.

Die Erfindung ermöglicht schließlich auch ein neues Geschäftskonzept, wonach es einem Mobilfunkanbieter möglich ist, einem Kunden einen Zusatzdienst hinsichtlich Verkehrführung und Stauvermeidung anzubieten. Dieses Konzept wird hiermit ausdrücklich als zur Erfindung gehörig bezeichnet und in denjenigen Ländern, deren nationales Recht dies grundsätzlich erlaubt, als schutzfähig beansprucht.

## Patentansprüche

1. Verfahren zur Nutzung bestimmter bei der Anmeldung eines mobilen Kommunikationsendgerätes eines Kunden eines Mobilfunknetzbetreibers bei einer Vermittlungsstelle erfaßter Daten insbesondere zur Erstellung von Verkehrsprognosen, wobei die erfaßten Daten zumindest eine auf die Person des Kunden bezogene numerische Kennung sowie Zeitpunkt und Ort der Anmeldung bei der Vermittlungsstelle umfassen, **dadurch gekennzeichnet,**
- **daß** die Kennung zumindest partiell als Argument einer Einwegfunktion zur Berechnung eines Funktionswertes verwendet wird,
- **daß** der Funktionswert den zu nutzenden Daten, insbesondere dem Zeitpunkt und Ort der Anmeldung, zugeordnet wird und
- **daß** die zu nutzenden Daten einschließlich des Funktionswertes jedoch ohne die Kennung an eine die Daten nutzende Einheit übermittelt werden,
- wobei der Kennung nach vorbestimmten Kriterien zusätzliche Ziffern hinzugefügt werden und die so ergänzte Kennung als Argument zur Berechnung des Funktionswertes verwendet wird und
- wobei die verwendete Einwegfunktion und/oder ein ggf. mit der Einwegfunktion verwendeter zusätzlicher Schlüssel und/oder ggf. die der Kennung nach vorbestimmten Kriterien hinzugefügten Ziffern in unregelmäßigen Abständen gewechselt werden.

2. Verfahren nach Anspruch 1, wobei der Kunde über ein Teilnehmeridentifikationsmodul verfügt, das in dem Kommunikationsendgerät verwendet wird und dem wenigstens eine Teilnehmeridentifikationsnummer (IMSI) zugeordnet ist, **dadurch gekennzeichnet, daß** die Teilnehmeridentifikationsnummer als personenbezogene Kennung verwendet wird.

3. Verfahren nach Anspruch 1, wobei dem Kommunikationsendgerät eine endgerätespezifische Identifikationsnummer zugeordnet ist, **dadurch gekennzeichnet, daß** die endgerätespezifische Identifikationsnummer als personenbezogene Kennung verwendet wird.

4. Verfahren nach einem der Ansprüche 1 bis 3, **dadurch gekennzeichnet, daß** die Berechnung des Funktionswertes auf seiten des Mobilfunknetzbetreibers erfolgt.

5. Verfahren nach einem der Ansprüche 1 bis 3, **dadurch gekennzeichnet, daß** die Berechnung des Funktionswertes auf seiten eines Aggregators erfolgt, dem vom Mobilfunknetzbetreiber die zu nutzenden Daten einschließlich der auf die Person des Kunden bezogenen Kennung übermittelt werden.

6. Verfahren nach Anspruch 5, **dadurch gekennzeichnet, daß** die Berechnung des Funktionswertes auf seiten mehrerer Aggregatoren erfolgt, wobei alle Aggregatoren den Funktionswert auf dieselbe Weise berechnen.

7. Verfahren nach einem der Ansprüche 1 bis 6, **dadurch gekennzeichnet, daß** die zu nutzenden Daten vor der Weiterleitung an die nutzende Einheit dahingehend ausgewertet werden, ob und, wenn ja, mit welcher Geschwindigkeit und/oder in welche Richtung sich der Mobilfunkteilnehmer bewegt, wobei die zu nutzenden Daten vorzugsweise nur dann an die nutzende Einheit weitergeleitet werden, wenn bei der Auswertung festgestellt wird, daß sich der Mobilfunkteilnehmer bewegt oder daß eine zuvor festgestellte Bewegung beendet wurde.

8. Verfahren nach einem der Ansprüche 1 bis 7, **dadurch gekennzeichnet, daß** die Einwegfunktion eine starke oder eine schwache Einwegfunktion und/oder eine Einwegfalltürfunktion ist.

9. Anordnung zur Nutzung bestimmter bei der Anmeldung eines mobilen Kommunikationsendgerätes eines Kunden eines Mobilfunknetzbetreibers bei einer Vermittlungsstelle (MSC) erfaßter Daten insbesondere zur Erstellung von Verkehrsprognosen, wobei die erfaßten Daten zumindest eine auf die Person des Kunden bezogene numerische Kennung sowie Zeitpunkt und Ort der Anmeldung bei der Vermittlungsstelle umfassen, umfassend
- wenigstens ein mobiles Kommunikationsendgerät (MS), das bei Anmeldung bei einer Vermittlungsstelle eine auf die Person des Kunden bezogene Kennung senden kann,und
- eine Mobilfunkvermittlungsstelle (MSC),
**dadurch gekennzeichnet,**
- **daß** Mittel (SCP; AGG) zur Berechnung des Funktionswertes einer Einwegfunktion vorgesehen sind, die die Kennung zumindest partiell als Argument der Einwegfunktion verwenden,
- **daß** Mittel zur Zuordnung des Funktionswertes zu den zu nutzenden Daten, insbesondere dem Zeitpunkt und Ort der Anmeldung bei der Vermittlungsstelle, vorgesehen sind und
- **daß** Mittel zur Übertragung der zu nutzenden Daten einschließlich des Funktionswertes jedoch ohne die Kennung an eine die Daten nutzende Einheit (USER) vorgesehen sind,
- wobei durch die Mittel zur Berechnung des Funktionswertes der Kennung nach vorbestimmten Kriterien zusätzliche Ziffern hinzugefügt werden und die so ergänzte Kennung als Argument zur Berechnung des Funktionswertes verwendet wird und
- wobei die verwendete Einwegfunktion und/oder ein ggf. mit der Einwegfunktion verwendeter zusätzlicher Schlüssel und/oder ggf. die der Kennung nach vorbestimmten Kriterien hinzugefügten Ziffern in unregelmäßigen Abständen gewechselt werden.

10. Anordnung nach Anspruch 9, wobei ein Teilnehmeridentifikationsmodul (SIM) vorgesehen ist, das in dem Kommunikationsendgerät (MS) verwendet wird und dem wenigstens eine Teilnehmeridentifikationsnummer zugeordnet ist, **dadurch gekennzeichnet, daß** die Mittel (SCP; AGG) zur Berechnung des Funktionswertes die Teilnehmeridentifikationsnummer als personenbezogene Kennung verwenden.

11. Anordnung nach Anspruch 9, wobei dem Kommunikationsendgerät (MS) eine endgerätespezifische Identifikationsnummer zugeordnet ist, **dadurch gekennzeichnet, daß** die Mittel (SCP; AGG) zur Berechnung des Funktionswertes die endgerätespezifische Identifikationsnummer als personenbezogene Kennung verwenden.

12. Anordnung nach einem der Ansprüche 9 bis 11, **dadurch gekennzeichnet, daß** ein Aggregator (AGG) vorgesehen ist, dem vom Mobilfunknetzbetreiber die zu nutzenden Daten einschließlich der auf die Person des Kunden bezogenen Kennung übermittelt werden und der die Berechnung des Funktionswertes übernimmt.

13. Anordnung nach einem der Ansprüche 9 bis 12, **dadurch gekennzeichnet**, Mittel (SCP; AGG) vorgesehen sind, um die zu nutzenden Daten vor der Weiterleitung an die nutzende Einheit (USER) dahingehend auszuwerten, ob und, wenn ja, mit welcher Geschwindigkeit und/oder in welche Richtung sich der Mobilfunkteilnehmer bewegt.

## Claims

1. A method for using certain data collected when a communication terminal of a customer of a mobile phone network provider logs on at a telephone exchange, in particular for the creation of traffic forecasts, wherein the collected data includes at least a numeric identifier relating to the person who is the customer as well as the time and location of the logging on at the telephone exchange,
**characterised in that**
- the identifier is used at least partially as the argument of a one-way function for calculating a function value,
- the function value is assigned to the data to be used, in particular to the time and location of the logging on, and
- the data to be used, including the function value, but without the identifier, is transmitted to a unit for using the data,
- wherein additional digits are added to the identifier in accordance with predetermined criteria and the resulting amended identifier is used as an argument for calculating the function value, and
- wherein the one-way function used and/or, if applicable, an additional code used in conjunction with the one-way function and/or, if applicable, the digits added to the identifier according to predetermined criteria, are changed at irregular intervals.

2. The method according to claim 1, wherein the customer has at his disposal a subscriber identification module which is employed in the communication terminal and which has at least one subscriber identification number (IMSI) assigned to it, **characterised in that** the subscriber identification number is used as a personal identifier.

3. The method according to claim 1, wherein the communication terminal has a terminal-specific identification number assigned to it, **characterised in that** the terminal-specific identification number is used as a personal identifier.

4. The method according to one of claims 1 to 3, **characterised in that** the calculation of the function value is carried out by the mobile phone network provider.

5. The method according to one of claims 1 to 3, **characterised in that** the calculation of the function value is carried out by an aggregator to whom the data to be used, including the identifier relating to the person of the customer, is transmitted by the mobile phone network provider.

6. The method according to claim 5, **characterised in that** the calculation of the function value is carried out by several aggregators, wherein all aggregators calculate the function value in the same way.

7. The method according to one of claims 1 to 6, **characterised in that** the data to be used is evaluated before being forwarded to the unit to be used in order to determine whether, and if so, at what speed and/or in what direction the mobile phone network subscriber is moving, wherein the data to be used is preferably only forwarded to the unit to be used, if it is established in the evaluation that the mobile phone network subscriber is moving, or that a previously determined movement has been bought to an end.

8. The method according to one of claims 1 to 7, **characterised in that** the one-way function is a strong or a weak one-way function and/or a one-way trap-door function.

9. An arrangement for using certain data collected when a communication terminal of a customer of a mobile phone network provider logs on at a telephone exchange (MSC), in particular for the creation of traffic forecasts, wherein the collected data includes at least a numeric identifier relating to the person who is the customer as well as the time and location of the logging on at the telephone exchange, comprising
- at least one mobile communication terminal (MS) which, on logging on at a telephone exchange, can transmit an identifier relating to the person of the customer,
- a mobile phone network exchange (MSC),
**characterised in that**,
- means (SCP; AGG) for calculating the function value of a one-way function are provided, which use the identifier at least partially as the argument of the one-way function, and
- means are provided for assigning the function value to the data to be used, in particular the time and location of logging on at the telephone exchange,
- means are provided for transmitting the data to be used, including the function value, but without the identifier, to a unit (USER) using the data,
- wherein, by means of the means for calculating the function value, additional digits are added to the identifier in accordance with predetermined criteria and the resulting amended identifier is used as an argument for calculating the function value, and
- wherein the one-way function used and/or, if applicable, an additional code used in conjunction with the one-way function and/or, if applicable, the digits added to the identifier according to predetermined criteria, are changed at irregular intervals.

10. The arrangement according to claim 9, wherein a subscriber identification module (SIM) is provided which is employed in the communication terminal (MS) and to which is assigned at least one subscriber identification number, **characterised in that** the means (SCP; AGG) for calculating the function value use the subscriber identification number as a personal identifier.

11. The arrangement according to claim 9, wherein a terminal-specific identification number is assigned to the communication terminal (MS), **characterised in that** the means (SCP; AGG) for calculating the function value use the terminal-specific identification number as a personal identifier.

12. The arrangement according to one of claims 9 to 11, **characterised in that** an aggregator (AGG) is provided to which the data to be used including the identifier relating to the person of the customer is transmitted by the mobile phone network provider, and which takes over the calculation of the function value.

13. The arrangement according to one of claims 9 to 12, **characterised in that** means (SCP; AGG) are provided for evaluating the data to be used prior to forwarding it to the unit (USER) to be used, in order to determine whether, and if so, at what speed and/or in what direction the mobile phone network subscriber is moving.

## Revendications

1. Procédé d'utilisation de données déterminées saisies lors de la connexion, à un centre de commutation, d'un terminal de communication mobile d'un client d'un opérateur de réseau de communication mobile, en particulier pour l'établissement de prévisions de trafic, les données saisies comprenant au moins un identificateur numérique ayant rapport à la personne du client ainsi que le temps et le lieu de la connexion au centre de commutation,
**caractérisé en ce**
- **que** l'identificateur est utilisé au moins partiellement comme argument d'une fonction à sens unique pour calculer une valeur de fonction,
- **que** la valeur de fonction est associée aux données à utiliser, en particulier aux temps et lieu de la connexion, et
**que** les données à utiliser, y compris la valeur de fonction, mais sans l'identificateur, sont transmises à une unité utilisant les données,
- audit identificateur étant ajoutés, selon des critères prédéterminés, des chiffres supplémentaires, et l'identificateur ainsi complété étant utilisé comme argument pour calculer la valeur de fonction, et
- la fonction à sens unique utilisée et/ou une clé supplémentaire utilisée le cas échéant avec la fonction à sens unique et/ou, le cas échéant, les chiffres ajoutés à l'identificateur selon des critères prédéterminés étant changés à intervalles irréguliers.

2. Procédé selon la revendication 1, dans lequel le client dispose d'un module d'identification d'abonné qui est utilisé dans le terminal de communication et auquel est associé au moins un numéro d'identification d'abonné (IMSI), **caractérisé en ce que** le numéro d'identification d'abonné est utilisé en tant qu'identificateur à caractère personnel.

3. Procédé selon la revendication 1, dans lequel un numéro d'identification spécifique au terminal est associé au terminal de communication, **caractérisé en ce que** ledit numéro d'identification spécifique au terminal est utilisé comme identificateur à caractère personnel.

4. Procédé selon l'une quelconque des revendications 1 à 3, **caractérisé en ce que** le calcul de la valeur de fonction se fait du côté de l'opérateur de réseau de communication mobile.

5. Procédé selon l'une quelconque des revendications 1 à 3, **caractérisé en ce que** le calcul de la valeur de fonction se fait du côté d'un agrégateur auquel sont transmises, par l'opérateur de réseau de communication mobile, les données à utiliser, y compris l'identificateur ayant rapport à la personne du client.

6. Procédé selon la revendication 5, **caractérisé en ce que** le calcul de la valeur de fonction se fait du côté de plusieurs agrégateurs, l'ensemble des agrégateurs calculant de la même manière la valeur de fonction.

7. Procédé selon l'une quelconque des revendications 1 à 6, **caractérisé en ce que**, avant d'être transmises à l'unité les utilisant, les données à utiliser sont évaluées de manière à savoir si et, si oui, à quelle vitesse et/ou dans quelle direction l'abonné mobile se déplace, dans lequel, de préférence, les données à utiliser ne sont transmises à l'unité les utilisant que lorsqu'on constate lors de l'évaluation que l'abonné mobile se déplace ou qu'un mouvement détecté auparavant a été terminé.

8. Procédé selon l'une quelconque des revendications 1 à 7, **caractérisé en ce que** la fonction à sens unique est une fonction à sens unique faible ou forte et/ou une fonction à sens unique à trappe.

9. Ensemble pour l'utilisation de données déterminées saisies lors de la connexion, à un centre de commutation (MSC), d'un terminal de communication mobile d'un client d'un opérateur de réseau de communication mobile, en particulier pour l'établissement de prévisions de trafic, les données saisies comprenant au moins un identificateur numérique ayant rapport à la personne du client ainsi que le temps et le lieu de la connexion au centre de commutation, comprenant
- au moins un terminal de communication mobile (MS) qui, en se connectant à un centre de commutation, peut émettre un identificateur ayant rapport à la personne du client, et
- un centre de commutation du service mobile (MSC),
**caractérisé en ce**
- **que** des moyens (SCP; AGG) de calcul de la valeur de fonction d'une fonction à sens unique sont prévus qui utilisent au moins partiellement l'identificateur comme argument de la fonction à sens unique,
- **que** des moyens d'association de la valeur de fonction aux données à utiliser, en particulier aux temps et lieu de la connexion au centre de commutation sont prévus, et
**que** des moyens de transmission des données à utiliser, y compris la valeur de fonction, mais sans l'identificateur, à une unité utilisant les données (USER) sont prévus,
- des chiffres supplémentaires étant ajoutés audit identificateur, selon des critères prédéterminés, par lesdits moyens de calcul de la valeur de fonction, et l'identificateur ainsi complété étant utilisé comme argument pour calculer la valeur de fonction, et
- la fonction à sens unique utilisée et/ou une clé supplémentaire utilisée le cas échéant avec la fonction à sens unique et/ou, le cas échéant, les chiffres ajoutés à l'identificateur selon des critères prédéterminés étant changés à intervalles irréguliers.

10. Ensemble selon la revendication 9, dans lequel un module d'identification d'abonné (SIM) est prévu qui est utilisé dans le terminal de communication (MS) et auquel est associé au moins un numéro d'identification d'abonné, **caractérisé en ce que** lesdits moyens (SCP; AGG) de calcul de la valeur de fonction utilisent le numéro d'identification d'abonné en tant qu'identificateur à caractère personnel.

11. Ensemble selon la revendication 9, dans lequel un numéro d'identification spécifique au terminal est associé au terminal de communication (MS), **caractérisé en ce que** lesdits moyens (SCP; AGG) de calcul de la valeur de fonction utilisent le numéro d'identification spécifique au terminal comme identificateur à caractère personnel.

12. Ensemble selon l'une quelconque des revendications 9 à 11, **caractérisé en ce qu'**un agrégateur (AGG) est prévu auquel sont transmises, par l'opérateur de réseau de communication mobile, les données à utiliser, y compris l'identificateur ayant rapport à la personne du client, et qui se charge du calcul de la valeur de fonction.

13. Ensemble selon l'une quelconque des revendications 9 à 12, **caractérisé en ce que** des moyens (SCP; AGG) sont prévus afin d'évaluer les données à utiliser, avant d'être transmises à l'unité les utilisant (USER), de manière à savoir si et, si oui, à quelle vitesse et/ou dans quelle direction l'abonné mobile se déplace.
